# EUROPÄISCHE PATENTSCHRIFT

(11) **EP 3 497 269 B1**
(45) Veröffentlichungstag und Bekanntmachung des Hinweises auf die Patenterteilung: **30.08.2023**
(21) Anmeldenummer: 17737585.4
(22) Anmeldetag: 11.07.2017
(51) Int. Cl.: D01G 7/14

(54) **VERFAHREN UND VORRICHTUNG ZUM DETEKTIEREN EINER ÜBERLAST AN EINEM BALLENÖFFNER**
METHOD AND DEVICE FOR DETECTING AN OVERLOAD AT A BALE OPENER
PROCÉDÉ ET DISPOSITIF DE DÉTECTION D'UNE SURCHARGE SUR UN DISPOSITIF D'OUVERTURE DE BALLES

(30) Priorität: 15.08.2016 DE 102016115097; 04.05.2017 DE 102017109548
(43) Veröffentlichungstag der Anmeldung: 19.06.2019
(73) Patentinhaber: Trützschler Group SE, 41199 Mönchengladbach (DE)
(72) Erfinder: HARTUNG, Reinhard, 41065 Mönchengladbach (DE); WACKERZAPP, Frank, 41363 Jüchen (DE); BREUERS, Frank, 41169 Mönchengladbach (DE)
(86) Internationale Anmeldenummer: PCT/EP2017/067376
(87) Internationale Veröffentlichungsnummer: WO 2018/033304

(56) Entgegenhaltungen:
- WO-A1-2009/062325
- DE-A1- 3 315 979

## Beschreibung

Die Erfindung betrifft ein Verfahren und eine Vorrichtung zum Detektieren einer Überlast an einem Ballenöffner.

Ballenöffner an sich sind bekannt. Sie weisen Fräswalzen auf, die in Bezug auf einen Boden, auf dem Faserballen aufliegen, um eine Rotationsachse rotieren, die sich im Allgemeinen senkrecht zum Verfahrweg der jeweiligen Fräswalze erstreckt. Mittels Rotierens und Verfahrens fräsen diese Walzen den jeweiligen Faserballen an einer dem Boden abgewandten Seite her ab und lösen so einen Teil des Fasermaterials aus dem jeweiligen Faserballen heraus. Die Fräswalzen fahren dabei mehrfach über die Faserballen, bis deren Fasermaterial nahezu völlig herausgelöst ist. Dies kann mittels Hin- und Herbewegens der Fräswalzen erfolgen oder auch kontinuierlich in eine Richtung entlang einer Kreislinie.

Die Verfahren zum Herstellen solcher Faserballen bewirken, dass das Fasermaterial in dem Boden zugewandten und abgewandten Randbereichen eine geringere Dichte aufweist als im mittleren, sogenannten Kernbereich. Dies führt dazu, dass bei gleichbleibendem Vorschub die Fräswalzen im Randbereich weniger Fasermaterial herauslösen müssen und demzufolge auch weniger belastet sind. Der Ballenöffner kann quasi mit normaler Last arbeiten. Bewegt sich die Fräswalze aufgrund des Vorschubs weiter in Richtung Kernbereich, muss sie mehr Fasermaterial herauslösen, was einen Anstieg in der Last des Ballenöffners hat. Bedenkt man dazu, dass Faserballen in der Regel auch Fremdmaterial davon beinhalten, erhöht sich die Last am der jeweiligen Fräswalze zugehörigen Antrieb. Neben der erhöhten Energieaufnahme kann es zu Schäden am Fräskopf kommen. Aber auch die Fräswalzen selbst können überlastet werden. Überlast bedeutet in dem Zusammenhang ein Überschreiten der üblichen Lastgrenzen im normalen Betrieb. D. h. es muss sich nicht unbedingt um einen Lastzustand handeln, bei dem gleich eine Beschädigung des Ballenöffners zu befürchten ist. Um dies zu vermeiden, ist es bekannt, die Drehzahl und/oder Verfahrgeschwindigkeit der Fräswalze in Abhängigkeit der Faserballenkonsistenz zu variieren. Dies hat den Nachteil, dass der Antrieb im Zweifel sehr diskontinuierlich läuft. Zudem gibt es dadurch sehr häufige und möglicherweise starke positive bzw. negative Beschleunigungen am Antrieb. In Verbindung mit den sich daraus ergebenden Wechsellasten muss das Gestell des Ballenöffners entsprechend ausgelegt sein. Auch kann solch eine Überlastung derart kurz sein, dass eine Beschädigung des Ballenöffners nicht zu befürchten ist und somit eigentlich keine Veränderung im laufenden Betrieb des Ballenöffners erfolgen müsste. Daher ist als Weiterentwicklung bekannt, die Zeitdauer des kontinuierlichen Vorhandenseins solch einer Überlastung zu berücksichtigen. Ist eine bestimmte Zeitdauer überschritten, d. h. sind Beschädigungen am Ballenöffner oder Gegenständen auf den abzutragenden Faserballen zu befürchten, erfolgt eine entsprechende Reaktion beispielsweise mittels Abschaltens des Ballenöffners. Allerdings ist diese Art der Überwachung ziemlich träge. Zudem erfolgt die Reaktion nicht immer mit derselben Geschwindigkeit, da dies von der Verfahrgeschwindigkeit der Fräswalze(n) abhängt.

Aus der WO 2009062325 A1 ist eine Ballenabtragmaschine mit einem fahrbaren Abtragturm und einem am Abtragturm befestigten höhenverstellbaren Abtragarm bekannt. Am Abtragarm ist eine Abtragwalze und ein Abtragwalzenantrieb gehalten. Zur Vermeidung von Verstopfungen innerhalb der Ballenabtragmaschine sind Mittel zur Messung einer Leistungsaufnahme des Abtragwalzenantriebs während eines Abtragvorganges vorhanden.

Durch die Messung und Auswertung der Messdaten unter Berücksichtigung der entsprechenden Leerlaufwerte soll ein Istwert für die Abtragleistung oder ein zur Abtragleistung proportionaler Istwert errechnet werden. Dieser Istwert soll in der Steuerung mit vorgegebenen Werten verglichen und damit die Abtragleistung überwacht werden. Ergibt diese Überwachung, dass ein vorgegebener Grenzwert überschritten wird, können durch die Steuerung abtragleistungsvermindernde Maßnahmen eingeleitet werden. Dazu gehören beispielsweise eine Verminderung der Fahrgeschwindigkeit des Abtragturmes, eine Verminderung der Abtragtiefe oder eine Drehzahlverstellung der Abtragwalze. Als nachteilig wird erachtet, dass der Antrieb im Zweifel sehr diskontinuierlich läuft.

Aufgabe der Erfindung ist es, den vorgenannten Nachteilen zu begegnen.

Diese Aufgabe wird durch den Gegenstand der Ansprüche 1 und 9 gelöst. Vorteilhafte Weiterbildungen sind in den Unteransprüchen angegeben. Erfindungsgemäß ist ein Verfahren zum Betreiben eines Ballenöffners mit zumindest einer Fräswalze vorgesehen. Mittels Rotierens dieser zumindest einen Fräswalze um eine Rotationsachse und mittels Bewegens dieser entlang eines vorbestimmten Verfahrwegs in einem spitzen oder rechten Winkel zur Rotationsachse ist der Ballenöffner in der Lage, einen Faserballen abzufräsen. Damit wird Fasermaterial aus dem Faserballen herausgelöst. Das Verfahren umfasst einen Anfangsschritt. In diesem Schritt wird detektiert, wenn an einer oder allen überwachten der zumindest einen Fräswalze eine Überlast auftritt. Dies kann beispielsweise mittels Überwachens der Stromaufnahme des Fräswalzenantriebs erfolgen. Ist solch eine Überlast detektiert, wird zu einem Ermittlungsschritt übergegangen. Im Ermittlungsschritt wird das Vorhandensein eines Überlastzustands ermittelt. Dieser ist erfindungsgemäß erreicht, wenn die eingangs erwähnte, detektierte Überlast entlang eines von der bzw. den überwachten Fräswalze(n) zurückgelegten Wegs kontinuierlich aufgetreten ist. Dieser Weg muss dabei gleich oder größer als eine vorbestimmte Wegstrecke sein. D. h. der Überlastzustand ist unabhängig von der Zeit und tritt nicht sofort auf, wenn eine Überlast überhaupt vorliegt. D. h. eine kontinuierliche Überlast kann auch auftreten, wenn sich die Verfahrgeschwindigkeit des Fräskopfes des Ballenöffners verringert und gegebenenfalls auf 0 absinkt. Handelt es sich dabei um eine Überlastreaktion des Ballenöffners, kann vorgesehen sein, die Überlastzustandsermittlung nach Wiederanlaufen des Fräskopfes neu zu starten. Wurde das Vorhandensein solch eines Überlastzustands ermittelt, wird zu einem Auslöseschritt übergegangen. Der Auslöseschritt selbst beinhaltet das Auslösen einer Überlastreaktion. Diese kann beispielsweise das Abschalten des Ballenöffners beinhalten. Der vorbestimmte Weg kann dabei sehr kurz gewählt werden, um eine Hinderniserkennung zu ermöglichen; Antriebswerte wie Verfahrgeschwindigkeit spielen keine Rolle mehr.

Die Überlastreaktion umfasst vorzugsweise ein Signalisieren des ermittelten Überlastzustands nach außen in Bezug auf den Ballenöffner beispielsweise in Form eines Sirenentons. Alternativ oder zusätzlich beinhaltet sie ein Abschalten des Ballenöffners oder auch nur ein Reduzieren der Verfahrgeschwindigkeit des Fräskopfes und/oder einer jeweiligen Drehzahl zumindest der überwachten Fräswalze(n), an der bzw. den die Überlast zum Zeitpunkt des Ermittelns des Überlastzustands bestand.

Alternativ oder zusätzlich dazu kann das Verfahren zusätzlich einen Schritt eines Zurückspringens zum Anfangsschritt aufweisen. Dieses Zurückspringen erfolgt erfindungsgemäß, wenn im Ermittlungsschritt ermittelt worden ist, dass die Überlast weggefallen ist und zudem der zurückgelegte Weg der zumindest eine Fräswalze kürzer als der bzw. gleich der vorbestimmten Wegstrecke ist. D. h. es ist weder ein Hindernis noch eine Beschädigung des Ballenöffners zu befürchten. Die Ausfallsicherheit ist erhöht, und Stillstandzeiten werden minimiert.

Alternativ oder zusätzlich kann das Zurückspringen erfolgen, wenn die Bewegungsrichtung der zumindest einen Fräswalze wechselt. Dies hat den Grund, dass sich die Fräswalze(n) von dem vermeintlich vorhandenen Hindernis wieder entfernt bzw. entfernen.

Wiederum alternativ oder zusätzlich kann das Zurückspringen erfolgen, wenn der Auslöseschritt abgeschlossen ist, und zwar unmittelbar oder angestoßen. Das Anstoßen kann beispielsweise durch eine Person erfolgen. In allen drei vorgenannten Fällen werden Stillstandzeiten weitestgehend vermieden.

Bei jedem der vorgenannten Verfahren kann die vorbestimmte Wegstrecke im Wesentlichen einer Abmessung des Faserballens entlang des Verfahrwegs der zumindest einen Fräswalze entsprechen. Dies ermöglicht, die unterschiedliche Beschaffenheit der möglicherweise hintereinander angeordneten Faserballen zu berücksichtigen.

Im Fall eines Ballenöffners mit mehreren, entlang des Verfahrwegs hintereinander angeordneten Fräswalzen kann in den vorgenannten Verfahren im Ermittlungsschritt im Fall eines Überwachens mehrerer Fräswalzen gleichzeitig auf eine gemeinsam vorliegende Überlast auf den zurückgelegten Weg der jeweils in Verfahrrichtung der Fräswalzen vorne liegenden Fräswalze Bezug genommen werden. Dies hat den Hintergrund, dass der Bereich in Verfahrrichtung hinter der vorderen Fräswalze weder ein Gefahrenbereich noch ein Bereich ist, in dem eine neue Überlastquelle vorhanden ist.

Im Falle eines Überwachens einzelner Fräswalzen auf Überlast wird vorzugsweise hinsichtlich des zurückgelegten Wegs auf die Fräswalze(n) Bezug genommen, bei denen eine Überlast detektiert worden ist und weiterhin besteht. D. h. die Fräswalze(n), die ohne Überlast läuft bzw. laufen, werden nicht berücksichtigt, was Vorteile in der Überwachungsdatenverarbeitung hat.

Weist der Ballenöffner mehrere Fräswalzen auf, wird bei den vorgenannten Verfahren im Fall des Überwachens einzelner Fräswalzen im Ermittlungsschritt bei Wegfallen der Überlast an einer überwachten Fräswalze vorzugsweise eine andere der Fräswalzen mit Überlast überwacht. Der vorgenannte zurückgelegte Weg ist dabei eine Summe aus dem zurückgelegten Weg der einen Fräswalze bis zum Zeitpunkt des Wegfalls der Überlast an der einen Fräswalze und dem zurückgelegten Weg der anderen Fräswalze ab dem Zeitpunkt des Wegfalls der Überlast an der einen Fräswalze. Das Verfahren passt sich mithin dynamisch an die Belastungssituation der Fräswalzen an und bietet mithin eine größere Sicherheit.

Bei jedem der vorgenannten Verfahren kann das Ermitteln mittels Überwachens der Stromaufnahme eines Antriebs der zumindest einen Fräswalze und/oder des Ballenöffners insgesamt erfolgen. Im einfachsten Fall wird die ermittelte (gemessene) einer Schwellwertschaltung zugeführt. Bei Überschreiten eines vorbestimmten Schwellwerts ist eine Überlast als vorliegend ermittelt.

Vorteilhafterweise kann jedes der vorgenannten Verfahren computerimplementiert sein. Die Implementierung kann dabei im Ballenöffner selbst und/oder in einer dazu externen Vorrichtung wie einer zentralen Steuerungsanlage erfolgen. Die Kopplung kann beispielsweise per Bus erfolgen. Ferner ist erfindungsgemäß ein Ballenöffner vorgesehen, der gemäß den vorgenannten Ausführungen, also mit einer oder mehreren Fräswalzen, ausgestattet sein kann. Im Fall nur einer Fräswalze ist der Ballenöffner eingerichtet, gemäß einem der vorgenannten Verfahren betrieben zu werden, bei denen nur eine Fräswalze überwacht wird. Weist der Ballenöffner mehrere Fräswalzen auf, kann er erfindungsgemäß eingerichtet sein, gemäß jedem der vorgenannten Verfahren betrieben zu werden.

Der Ballenöffner weist eine Lastüberwachungseinrichtung auf. Die Lastüberwachungseinrichtung ist eingerichtet, die Überlast an der bzw. den überwachten Fräswalzen zu detektieren. Sie ist im einfachsten Fall eine Stromerfassungsschaltung mit nachgeschalteter Schwellwertermittlungslogik.

Zusätzlich weist der Ballenöffner eine Wegerfassungseinrichtung auf. Die Wegerfassungseinrichtung ist erfindungsgemäß gestaltet, den zurückgelegten Weg der betreffenden Fräswalze(n) zu ermitteln. Im einfachsten Fall handelt es sich um einen Inkrementalgeber, dessen Inkrementalscheibe mit dem Verfahren der Fräswalze(n) rotiert wird.

Zusätzlich umfasst der Ballenöffner eine Schutzeinrichtung. Diese Schutzeinrichtung ist eingerichtet, bei ermitteltem Überlastzustand die Überlastreaktion auszulösen bzw. auszuführen.

Weitere Merkmale und Vorteile der Erfindung ergeben sich aus der nachfolgenden Beschreibung bevorzugter Ausführungsformen. Es zeigen:
- Figur 1: eine Ballenfräsanordnung und
- Figur 2: ein Verfahren zum Betreiben des Ballenöffners von Figur 1, gemäß einer Ausführungsform der Erfindung.

Figur 1 zeigt eine Anordnung 1 mit einer Ballenöffner 10 und unterhalb seines Fräskopfes 11 entlang ihres Verfahrwegs sv in einer Reihe angeordnete Faserballen 2 - 6.

Am hier rechten Ende des Ballenöffners 10 befindet sich ein Ausgabeabschnitt 16 für die Fasern, die aus den Faserballen 2-6 mittels Fräswalzen 12 des Fräskopfes 11 herausgelöst worden sind. Am linken Ende befindet sich exemplarisch eine Steuerungseinrichtung 14, an deren Oberseite ein Bedienterminal 15 zur Bedienung des Ballenöffners 10 angeordnet ist.

Die Faserballen 2- 6 sind in bekannter Weise nebeneinander aufgereiht und weisen, vertikal gesehen, Zonen verschiedener Dichte auf. Die obersten Zonen (hz (2, 3) - hz (6, 3)) weisen die geringste Dichte auf. Der darunter angeordnete mittige, sozusagen Kernbereich des jeweiligen Faserballens 2 - 6 weist eine jeweilige Höhe hz (2, 2) - hz (6, 2) auf. Darunter befindet sich jeweils noch jeweils eine dritte Zone mit einer Höhe h_{Z} (2, 1) - h_{Z} (6, 1) mit einer zum Kernbereich geringeren Dichte, die exemplarisch jedoch höher ist als die Dichte der oberste Zone hz (2, 3) - hz (6, 3). In Bezug auf die Werte hz (i, j) ist zu erwähnen, dass i die Nummer des jeweiligen Faserballens 2 - 6 angibt und j die Nummer der jeweiligen Zone. Die Höhen der Zonen der einzelnen Faserballen können unterschiedlich zueinander ausfallen.

Ferner befindet sich exemplarisch im linken Faserballen 2 ein Fremdteil 7. Überfährt der Fräskopf 11 entlang des Verfahrwegs sv hier horizontal nach rechts nach und nach die Faserballen 2 - 6, werden nacheinander von oben nach unten deren Fasern herausgelöst und in bekannter Weise über den Ausgabeabschnitt 16 an nachfolgende Maschinen der Produktionskette, wie beispielsweise Reiniger, weitergegeben. Dies erfolgt mithilfe eines Verfahrens des Fräskopfes 11 bzw. des Gestells 13, an dem er befestigt ist.

Gelangt der Fräskopf 11 mit seinen Walzen 12 in den Bereich des Fremdteils 7, kann es vorkommen, dass das Fremdteil 7 zu einer Überlast an den motorisch angetriebenen Fräswalzen 12 führt. Dies kann beispielsweise mittels einer erhöhten Motorstromaufnahme der Antriebsmotoren steuerungstechnisch detektiert werden.

Um zu verhindern, dass der Ballenöffner 10 unnötig angehalten wird, wird nun mittels vorzugsweise der Steuerungseinrichtung 14 überprüft, entlang welcher Wegstrecke diese Überlast auftritt.

Hat die hier linke Fräswalze 12 das Fremdteil 7 überfahren, gelangt im gezeigten Beispiel die rechte Fräswalze 12 noch nicht mit dem Fremdteil 7 in Berührung. Dies führt dazu, dass die dabei aufgetretene Überlast wieder wegfällt. Wäre das Fremdteil 7 nun aber so groß, dass die rechte Fräswalze 12 das Hindernis überfährt, solange die linke Fräswalze 12 auch noch darüber fährt, oder unmittelbar nachdem die linke Fräswalze 12 den Kontakt mit dem Fremdteil 7 verloren hat, würde vorzugsweise ein anhaltendes Vorliegen der Überlast ermittelt. D. h. beide Fräswalzen 12 werden vorteilhafterweise überwacht. Allerdings kann die Überwachung auf die jeweils in Verfahrrichtung vorne befindliche Fräswalze 12 beschränkt sein.

Ist als Mindestfahrweg die hier Breitenabmessung der üblicherweise im Wesentlichen gleich breiten Faserballen 2 - 6 steuerungstechnisch vorgegeben, führt dies dazu, dass der Fräskopf 11 überhaupt nicht angehalten wird. Gegenüber herkömmlichen Lösungen hat dies den Vorteil, dass der Ballenöffner 10 nicht unnötig angehalten wird.

Gelangt der Fräskopf 11 mit seinen Fräswalzen 12 beispielsweise in den Kernbereich des hier mittigen Faserballens 4, und wird angenommen, dass die Dichte dieses Faserballens 4 beim Überfahren zu einer Überlast an der jeweiligen Fräswalze 12 führt, würde die Steuerungseinrichtung 14 ermitteln, entlang welcher zurückgelegten Wegstrecke die Überlast kontinuierlich auftritt.

Vorzugsweise ist dabei vorgesehen, dass die Lastwerte an den Fräswalzen 12 bzw. an ihnen detektierte Überlasten miteinander logisch ODER kombiniert werden. Dies führt dazu, dass unter der Annahme, dass der Fräskopf 11 von links nach rechts in Figur 1 über den Faserballen 4 bewegt wird, zunächst die rechte Fräswalze 12 mit dem Kernbereich (gekennzeichnet durch h_{Z} (4, 2)) in Kontakt kommt. Daraus resultiert an dieser Fräswalze 12 eine Überlast. Im gezeigten Beispiel gelangt auch irgendwann die linke Fräswalze 12 mit diesem Kernbereich in Berührung, sodass auch hier eine Überlast auftritt. Diese Überlast an der linken Fräswalze 12 bleibt bestehen, auch wenn die rechte Fräswalze 12 bereits den rechten Faserballen 5 erreicht hat. Ist als vorgegebener Weg bzw. als vorgegebene Strecke, wie vorstehend angegeben, die Breite der Faserballen 2 - 6 in Figur 1 das Kriterium für die Überlastreaktion, würde diese also erfolgen, auch wenn die rechte Fräswalze 12 aus dem Kernbereich des Faserballens 4 wieder herausgetreten ist, und dies völlig unabhängig von der Verfahrgeschwindigkeit des Fräskopfes 11.

Die Überlastreaktion kann beispielsweise im Verringern der Drehzahl der mit Überlast belasteten Fräswalze(n) 12 und/oder der Verfahrgeschwindigkeit des Fräskopfes 11 resultieren.

Alternativ kann vorgesehen sein, dass der Fräskopf 11 gegenüber dem Boden 8 etwas angehoben wird (vertikal nach oben in Figur 1), sodass die Fräswalzen 12 nicht mehr so tief in den betreffenden Kernbereich eindringen können. Um den für die Faserballen 2 - 6 vorgegebenen Vorschub einhalten zu können, kann vorgesehen sein, den Faserballen 4 so lange hin und her zu überfahren, bis dessen aktueller Vorschub erreicht ist. Erst dann würde erfindungsgemäß mit dem Faserballen 5 fortgefahren.

Figur 2 zeigt ein dazu vorgesehenes Verfahren gemäß einer Ausführungsform der Erfindung.

Nach einem Start eines Abfräsvorgangs in Schritt S1 wird in einem nachfolgenden Schritt S2 überprüft, ob eine Überlast detektiert wurde. Ist dies nicht der Fall (Nein-Zweig nach Schritt S2), erfolgt in einem nachfolgenden Schritt S5 die Abfrage, ob der Abfräsvorgang weiterhin steuerungstechnisch durchgeführt wird. Ist dies der Fall (Ja-Zweig nach Schritt S5), wird zu Schritt S2 zurückgesprungen.

Ist der Abfräsvorgang beendet (Nein-Zweig nach Schritt S5), wird das Verfahren in einem nachfolgenden Schritt S6 beendet.

Wurde in Schritt S2 eine Überlast detektiert (Ja-Zweig nach Schritt S2), wird in einem nachfolgenden Schritt S3 geprüft, ob der zurückgelegte Weg einem vorgegebenen Weg entspricht oder diesen überschreitet. Der zurückgelegte Weg ist dabei die vom Fräskopf bzw. seinen Fräswalzen 12 zurückgelegte Wegstrecke ab dem Zeitpunkt, zu dem die Überlast zum ersten Mal detektiert wurde und seitdem kontinuierlich anhält.

Ist der zurückgelegte Weg kleiner als oder gleich dem vorgegebenen Weg (Nein-Zweig nach Schritt S3), wird zu Schritt S5 gesprungen. Dies gewährleistet die kontinuierliche Überwachung auf eine dauerhaft bestehende Überlast.

Ist der zurückgelegte Weg größer oder gleich dem vorgegebenen Weg (Ja-Zweig nach Schritt S3), erfolgt in einem nachfolgenden Schritt S4 die vorgenannte Überlastreaktion.

Nach erfolgter Überlastreaktion, die beispielsweise einen Neustart des Abfräsvorgangs beinhalten kann, wird zu Schritt S2 zurückgesprungen. Alternativ wird im Prozess zu Schritt S6 gesprungen, und das Verfahren wird beendet.

Die Erfindung ist auf diese Ausführungsform nicht beschränkt.

Das Verfahren kann auf jede Art von Ballenöffner angewendet werden.

Ist ein Überlastzustand ermittelt worden, ist vorzugsweise eine Signalisierung nach außen in Bezug auf den Ballenöffner 10 vorgesehen, sei es am Ballenöffner 10 selbst (Warnleuchte, Warnton, ...) und/oder an einer Zentrale.

Das Prüfen auf ein kontinuierliches Vorliegen einer Überlast kann mittels eines Polling-Mechanismus' erfolgen oder auch im Rahmen eines Push-Mechanismus'. Beim Polling-Mechanismus wird periodisch (beispielsweise alle Hundertstelsekunden) geprüft, ob eine Überlast vorliegt. Beim Push-Mechanismus hingegen wird der Überprüfungsmodus in Schritt S3 angestoßen, wenn eine Überlast das erste Mal detektiert wurde. Danach wird ein Wegmesser, beispielsweise ein Inkrementalgeber, gestartet, und der mittels des Fräskopfes 11 zurückgelegte Weg wird ermittelt. Ist der ermittelte Weg größer oder gleich dem vorgegebenen Weg, kommt es zur Überlastreaktion.

Fällt die Überlast zwischenzeitlich weg, wird die Wegermittlung einfach abgeschaltet. Dies kann im einfachsten Fall mittels einer Schwellwertschaltung erfolgen. Überschreitet die Motorstromaufnahme der Antriebsmotoren der Fräswalzen 12 beispielsweise einen vorbestimmten Wert (Überlast), wird die Steuerungseinrichtung 14 angewiesen, die Wegerfassung zu starten. Ist zwischenzeitlich die Überlastreaktion erfolgt, wird der Weggeber abgeschaltet.

Ist hingegen der zurückgelegte Weg größer oder gleich dem vorgegebenen Weg, ohne dass die Wegerfassung mittels der Schwellwertscheidung abgeschaltet wurde, ist klar, dass die Überlast dauerhaft existiert hat.

Anstelle der oder zusätzlich zur Überwachung mittels der Steuerungseinrichtung 14 des Ballenöffners 10 selbst kann die Überwachung auch zentral erfolgen.

Bewegt sich der Fräskopf 11 über den in Figur 1 rechten Faserballen 6 nach rechts, erfolgt ein Richtungswechsel des Fräskopfes 11, sobald beispielsweise die rechte Fräswalze 12 den Faserballen 6 am rechten Ende verlassen hat oder ein Sensor detektiert, dass die Fräswalze 12 den rechten Rand des Faserballens 6 erreicht hat.

Ist in Bezug auf den Faserballen 6 eine Überlast detektiert worden, kann beim Richtungswechsel des Fräskopfes 11 vorgesehen sein, die Wegerfassung neu zu starten. Alternativ kann vorgesehen sein, die Wegerfassung kontinuierlich fortzuführen, sofern die Überlast anhält, und dies vorzugsweise in Bezug auf die in Richtung Faserballen 1 vordere Fräswalze 12.

Anstelle der Überwachung der Stromaufnahme am Fräswalzenantrieb kann auch die Stromaufnahme des gesamten Ballenöffners 10 überwacht bzw. zur Überlastdetektion herangezogen werden. Dies hat den Vorteil, dass dafür in der Regel bereits vorhandene Schaltungen im Ballenöffner 10 vorhanden sind, was sich günstig auf die Kosten auswirkt.

Im Ergebnis bildet die Erfindung einen sehr einfachen Weg, Hindernisse sicher zu erkennen und Fehlauslösungen wegen einer Überlast an den Fräswalzen 12 weitestgehend zu vermeiden.

### Bezugszeichenliste

- 1: Anordnung
- 2: Faserballen
- 3: Faserballen
- 4: Faserballen
- 5: Faserballen
- 6: Faserballen
- 7: Fremdteil
- 8: Boden

- 10: Ballenöffner
- 11: Fräskopf
- 12: Fräswalze
- 13: Gestell
- 14: Steuerungseinrichtung
- 15: Bedienterminal
- 16: Ausgabeabschnitt

- sV: Verfahr- bzw. Abtragweg

- hZ(i, j); i, j ∈ N: Höhe einer Faserballen-Zone

- Sk; k ∈ N: Schritt

## Patentansprüche

1. Verfahren zum Betreiben eines Ballenöffners (10) mit zumindest einer Fräswalze (12), mittels deren Rotierens um eine Rotationsachse und Bewegens entlang eines vorbestimmten Verfahrwegs (sv) in einem spitzen oder rechten Winkel zur Rotationsachse der Ballenöffner (10) in der Lage ist, einen Faserballen (2 - 6) abzufräsen und damit Fasermaterial aus dem Faserballen (2 - 6) herauszulösen, aufweisend,
• einen Anfangsschritt (S2)
- eines Detektierens, wenn an einer oder allen überwachten der zumindest einen Fräswalze (12) eine Überlast auftritt, und
- eines Übergehens zu einem Ermittlungsschritt (S3), wenn solch eine Überlast detektiert worden ist,
• einen Auslöseschritt (S4) eines Auslösens einer Überlastreaktion, **gekennzeichnet durch**
• den Ermittlungsschritt (S3)
- eines Ermittelns des Vorliegens eines Überlastzustands, wenn die detektierte Überlast entlang eines von der bzw. den überwachten Fräswalze(n) (12) zurückgelegten Wegs kontinuierlich aufgetreten ist, der gleich oder größer als eine vorbestimmte Wegstrecke ist, und
- eines Übergehens zum Auslöseschritt (S4), wenn solch ein Uberlastzustand ermittelt worden ist.

2. Verfahren gemäß Anspruch 1, wobei die Überlastreaktion umfasst
• ein Signalisieren des ermittelten Überlastzustands nach außen in Bezug auf den Ballenöffner (10) und/oder
• ein Abschalten des Ballenöffners (10) oder ein Reduzieren einer jeweiligen Drehzahl und/oder Verfahrgeschwindigkeit zumindest der überwachten Fräswalze(n) (12), an der bzw. den die Überlast zum Zeitpunkt des Ermittelns des Uberlastzustands bestand.

3. Verfahren gemäß einem der vorhergehenden Ansprüche, ferner aufweisend einen Schritt eines Zurückspringens zum Anfangsschritt (S2), wenn
• im Ermittlungsschritt (S3) ermittelt worden ist, dass
- die Überlast weggefallen ist und
- der zurückgelegte Weg der zumindest eine Fräswalze (12) kürzer als der bzw. gleich der vorbestimmten vorbestimmte Wegstrecke ist,
• eine Bewegungsrichtung der zumindest einen Fräswalze (12) wechselt und/oder
• nach Ausführen des Auslöseschritts (S4)
- unmittelbar oder
- angestoßen.

4. Verfahren gemäß einem der vorhergehenden Ansprüche, wobei die vorbestimmte Wegstrecke im Wesentlichen einer Abmessung der Faserballen (2 - 6) entlang des Verfahrwegs (sv) der zumindest einen Fräswalze (12) entspricht.

5. Verfahren gemäß einem der vorhergehenden Ansprüche, wobei im Fall eines Ballenöffners (10) mit mehreren, entlang des Verfahrwegs (sv) hintereinander angeordneten Fräswalzen (12) im Ermittlungsschritt (S3)
• im Fall eines Überwachens mehrerer Fräswalzen (12) gleichzeitig auf eine gemeinsam vorliegende Überlast auf den zurückgelegten Weg der jeweils in Verfahrrichtung der Fräswalzen (12) vorne liegenden Fräswalze (12) Bezug genommen wird und
• im Falle eines Überwachens einzelner Fräswalzen (12) auf Überlast hinsichtlich des zurückgelegten Wegs auf die Fräswalze(n) (12) Bezug genommen wird, bei denen eine Überlast detektiert worden ist und weiterhin besteht.

6. Verfahren gemäß Anspruch 5, wobei im Fall des Überwachens einzelner Fräswalzen (12) im Ermittlungsschritt (S3) bei Wegfallen der Überlast an einer überwachten Fräswalze (12)
• eine andere der Fräswalzen (12) mit Überlast überwacht wird und
• der zurückgelegte Weg eine Summe ist aus
- dem zurückgelegten Weg der einen Fräswalze (12) bis zum Zeitpunkt des Wegfalls der Überlast an der einen Fräswalze (12) und
- dem zurückgelegten Weg der anderen Fräswalze (12) ab dem Zeitpunkt des Wegfalls der Überlast an der einen Fräswalze (12).

7. Verfahren gemäß einem der vorhergehenden Ansprüche, wobei das Ermitteln der Überlast aufweist einen Schritt des Überwachens einer Stromaufnahme
• eines Antriebs der zumindest einen Fräswalze und/oder
• des Ballenöffners (10) insgesamt.

8. Verfahren gemäß einem der vorhergehenden Ansprüche, wobei das Verfahren computerimplementiert ist.

9. Ballenöffner (10), mit zumindest einer Fräswalze (12), mittels deren Rotierens um eine Rotationsachse und Bewegens entlang eines vorbestimmten Verfahrwegs (sv) in einem spitzen oder rechten Winkel zur Rotationsachse der Ballenöffner (10) in der Lage ist, einen Faserballen (2- 6) abzufräsen und damit Fasermaterial aus dem Faserballen (2-6) herauszulösen, aufweisend eine Lastüberwachungseinrichtung, eingerichtet, eine Überlast an der bzw. den überwachten Fräswalze(n) (12) zu detektieren, und eine Schutzeinrichtung, eingerichtet, bei ermitteltem Überlastzustand, eine Überlastreaktion auszulösen bzw. auszuführen, **dadurch gekennzeichnet, dass** der Ballenöffner einen Wegerfassungseinrichtung aufweist, gestaltet, einen zurückgelegten Weg der betreffenden Fräswalze(n) (12) zu ermitteln und dass der Ballenöffner gestaltet ist, im Fall einer einzigen vorhandenen Fräswalze (12) gemäß einem Verfahren gemäß einem der Ansprüche 1- 4 und im Fall mehrerer vorhandener Fräswalzen (12) gemäß einem der Ansprüche 1 - 8 betrieben zu werden.

## Claims

1. Method for operating a bale opener (10) having at least one cutting roll (12) by means of the rotation of which about a rotational axis and the movement of which along a predetermined travel path (sv) at an acute or right angle to the rotational axis the bale opener (10) is able to cut into a fibre bale (2-6) and thus detach fibre material from the fibre bale (2-6), comprising
• a starting step (S2)
- of detecting if an overload occurs at one or at all the monitored cutting roll(s) of the at least one cutting roll (12), and
- of proceeding to a determination step (S3) if such an overload has been detected,
• an initiation step (S4) of initiating an overload response, **characterised by**
• the determination step (S3)
- of determining the presence of an overload state if the detected overload has occurred continuously along a path covered by the monitored cutting roll(s) (12) that is equal to or greater than a predetermined distance, and
- of proceeding to the initiation step (S4) if such an overload state has been determined.

2. Method according to claim 1, wherein the overload response comprises
• signalling the determined overload state externally in relation to the bale opener (10), and/or
• stopping the bale opener (10) or reducing a rotational speed and/or travelling speed of at least that/those monitored cutting roll(s) (12) at which the overload was present at the time at which the overload state was determined.

3. Method according to any one of the preceding claims, further comprising a step of returning to the starting step (S2) if
• it has been determined in the determination step (S3) that
- the overload has ceased and
- the path covered by the at least one cutting roll (12) is shorter than or equal to the predetermined distance,
• a direction of movement of the at least one cutting roll (12) changes, and/or
• after the initiation step (S4) has been carried out
- directly or
- when triggered.

4. Method according to any one of the preceding claims, wherein the predetermined distance corresponds substantially to a dimension of the fibre bales (2-6) along the travel path (sv) of the at least one cutting roll (12).

5. Method according to any one of the preceding claims, wherein, in the case of a bale opener (10) having a plurality of cutting rolls (12) arranged one behind the other along the travel path (sv), in the determination step (S3)
• in the case where a plurality of cutting rolls (12) is monitored at the same time for a common overload, reference is made to the path covered by the cutting roll (12) that is at the front in the direction of travel of the cutting rolls (12), and
• in the case where individual cutting rolls (12) are monitored for overload, reference is made in respect of the path covered to the cutting roll(s) (12) at which an overload has been detected and persists.

6. Method according to claim 5, wherein, in the case where individual cutting rolls (12) are monitored in the determination step (S3), if the overload at one monitored cutting roll (12) ceases,
• another of the cutting rolls (12) with overload is monitored, and
• the path covered is a sum of
- the path covered by the one cutting roll (12) up to the time at which the overload at the one cutting roll (12) ceased and
- the path covered by the other cutting roll (12) from the time at which the overload at the one cutting roll (12) ceased.

7. Method according to any one of the preceding claims, wherein the determination of the overload comprises a step of monitoring a current consumption
• of a drive of the at least one cutting roll and/or
• of the bale opener (10) as a whole.

8. Method according to any one of the preceding claims, wherein the method is implemented by computer.

9. Bale opener (10) having at least one cutting roll (12) by means of the rotation of which about a rotational axis and the movement of which along a predetermined travel path (sv) at an acute or right angle to the rotational axis the bale opener (10) is able to cut into a fibre bale (2-6) and thus detach fibre material from the fibre bale (2-6), comprising a load monitoring device which is adapted to detect an overload at the monitored cutting roll(s) (12), and a protecting device which is adapted to initiate or implement an overload response if an overload state is detected, **characterised in that** the bale opener comprises a path determining device which is configured to determine a path covered by the cutting roll(s) (12) in question, and **in that** the bale opener is configured to be operated in the case where there is a single cutting roll (12) in accordance with a method according to any one of claims 1 to 4 and in the case where there is a plurality of cutting rolls (12) according to any one of claims 1 to 8.

## Revendications

1. Procédé pour faire fonctionner un dispositif d'ouverture de balles (10) comportant au moins un cylindre de fraisage (12) au moyen duquel, par rotation autour d'un axe de rotation et par déplacement le long d'un trajet de déplacement prédéterminé (sv) selon un angle aigu ou un angle droit par rapport à l'axe de rotation, le dispositif d'ouverture de balles (10) est en mesure de fraiser une balle de fibres (2 - 6) et de libérer ainsi de la matière fibreuse de la balle de fibres (2 - 6), comportant
• une étape de départ (S2) consistant à
- détecter l'apparition d'une surcharge sur un ou sur la totalité des cylindres de fraisage surveillés dudit au moins un cylindre de fraisage (12), et
- passer à une étape de détermination (S3) lorsqu'une telle surcharge a été détectée,
• une étape de déclenchement (S4) consistant à déclencher une réaction de surcharge,
**caractérisé par**
• l'étape de détermination (S3) consistant à
- déterminer la présence d'un état de surcharge lorsque la surcharge détectée s'est produite en continu le long d'un trajet parcouru par le ou les cylindre(s) de fraisage (12) surveillé(s), lequel trajet est égal ou supérieur à une distance prédéterminée, et
- passer à l'étape de déclenchement (S4) lorsqu'un tel état de surcharge a été déterminé.

2. Procédé selon la revendication 1, dans lequel la réaction de surcharge comprend
• une signalisation de l'état de surcharge déterminé vers l'extérieur par rapport au dispositif d'ouverture de balles (10) et/ou
• un arrêt du dispositif d'ouverture de balles (10) ou une réduction d'une vitesse de rotation et/ou d'une vitesse de déplacement respective d'au moins le ou les cylindre(s) de fraisage (12) surveillé(s) sur lequel/lesquels la surcharge était présente à l'instant où l'état de surcharge a été déterminé.

3. Procédé selon l'une quelconque des revendications précédentes, comportant en outre une étape de retour à l'étape de départ (S2) lorsque
• lors de l'étape de détermination (S3), il a été déterminé que
- la surcharge a disparu et
- le trajet parcouru par ledit au moins un cylindre de fraisage (12) est inférieure ou égale à la distance prédéterminée,
• un sens de déplacement dudit au moins un cylindre de fraisage (12) varie et/ou
• après avoir exécuté l'étape de déclenchement (S4)
- directement ou
- de façon déclenchée.

4. Procédé selon l'une quelconque des revendications précédentes, dans lequel la distance prédéterminée correspond sensiblement à une dimension des balles de fibres (2-6) le long du trajet de déplacement (s_{V}) dudit au moins un cylindre de fraisage (12).

5. Procédé selon l'une quelconque des revendications précédentes, dans lequel, dans le cas d'un dispositif d'ouverture de balles (10) comportant plusieurs cylindres de fraisage (12) disposés les uns derrière les autres le long du trajet de déplacement (s_{V}), lors de l'étape de détermination (S3)
• dans le cas d'une surveillance simultanée d'une surcharge commune de plusieurs cylindres de fraisage (12), il est fait référence au trajet parcouru par le cylindre de fraisage (12) situé respectivement à l'avant dans le sens de déplacement des cylindres de fraisage (12) et
• dans le cas d'une surveillance d'une surcharge de cylindres de fraisage (12) individuels, il est fait référence en ce qui concerne le trajet parcouru au ou aux cylindre(s) de fraisage (12) pour lequel/lesquels une surcharge a été détectée et persiste.

6. Procédé selon la revendication 5, dans lequel, dans le cas de la surveillance de cylindres de fraisage (12) individuels lors de l'étape de détermination (S3), en cas de disparition de la surcharge sur un cylindre de fraisage surveillé (12)
• un autre des cylindres de fraisage (12) présentant une surcharge est surveillé et
• le trajet parcouru est une somme
- du trajet parcouru par ledit un cylindre de fraisage (12) jusqu'à l'instant où la surcharge sur ledit un cylindre de fraisage (12) a disparu, et
- du trajet parcouru par l'autre cylindre de fraisage (12) à partir de l'instant où la surcharge sur ledit un cylindre de fraisage (12) a disparu.

7. Procédé selon l'une quelconque des revendications précédentes, dans lequel la détermination de la surcharge comporte une étape consistant à surveiller une consommation de courant
• d'un entraînement dudit au moins un cylindre de fraisage et/ou
• du dispositif d'ouverture de balles (10) dans son ensemble.

8. Procédé selon l'une quelconque des revendications précédentes, dans lequel le procédé est mis en oeuvre par ordinateur.

9. Dispositif d'ouverture de balles (10) comportant au moins un cylindre de fraisage (12) au moyen duquel, par rotation autour d'un axe de rotation et par déplacement le long d'un trajet de déplacement prédéterminé (sv) selon un angle aigu ou un angle droit par rapport à l'axe de rotation, le dispositif d'ouverture de balles (10) est en mesure de fraiser une balle de fibres (2 - 6) et de libérer ainsi de la matière fibreuse de la balle de fibres (2 - 6), comportant un dispositif de surveillance de charge, conçu pour détecter une surcharge sur le ou les cylindre(s) de fraisage (12) surveillé(s), et un dispositif de protection, conçu pour déclencher ou mettre en oeuvre une réaction de surcharge en cas de détection d'un état de surcharge, **caractérisé en ce que** le dispositif d'ouverture de balles comporte un dispositif de détection de trajet, configuré pour déterminer un trajet parcouru par le ou les cylindre(s) de fraisage (12) concerné(s) et **en ce que** le dispositif d'ouverture de balles est conçu, dans le cas où un seul cylindre de fraisage (12) est présent, pour fonctionner conformément à un procédé selon l'une quelconque des revendications 1 - 4, et dans le cas où plusieurs cylindres de fraisage (12) sont présents, pour fonctionner selon l'une quelconque des revendications 1 - 8.
